# FASCICULE DE BREVET EUROPEEN

(11) **EP 2 578 987 B1**
(45) Date de publication et mention de la délivrance du brevet: **14.09.2016**
(21) Numéro de dépôt: 12186739.4
(22) Date de dépôt: 28.09.2012
(51) Int. Cl.: F42B 12/62, F42B 10/26

(54) **Projectile gyrostabilisé**
Drallstabilisiertes Geschoss
Spin-stabilised projectile

(30) Priorité: 03.10.2011 FR 1103013
(43) Date de publication de la demande: 10.04.2013
(73) Titulaire: Nexter Munitions, 78034 Versailles (FR)
(72) Inventeur: Boulanger, M. Rémi, 18023 Bourges Cedex (FR); Jayet, M. Sylvain, 18023 Bourges Cedex (FR); Nozeres, M. Frédéric, 18023 Bourges Cedex (FR); Simoneau, M. Jérôme, 18023 Bourges Cedex (FR)
(74) Mandataire: Chaillot, Geneviève

(56) Documents cités:
- DE-A1- 3 706 032
- FR-A1- 2 937 123
- US-A- 3 954 060
- US-A- 4 706 568
- US-A1- 2007 034 073

## Description

Le domaine technique de l'invention est celui des projectiles de moyen calibre projetant axialement et sur trajectoire des sous-projectiles.

Ces projectiles emportent un ensemble de sous-projectiles inertes tels que des billes d'alliage de tungstène ou des cylindres d'acier, voire des fléchettes métalliques. Ces projectiles à projection axiale sont utilisés essentiellement à des fins de destruction structurale d'autres projectiles tels que des missiles. Pour cela, les sous-projectiles sont expulsés du projectile, sur trajectoire, à une distance déterminée après tir. Suite à leur éjection, les sous-projectiles poursuivent leur trajectoire en s'écartant radialement les uns des autres, formant ainsi un nuage de sous-projectiles dense et homogène. Ce nuage se propage selon un volume conique et forme un obstacle sur la trajectoire d'un missile (par exemple) qui est percuté par celui-ci, provoquant sa destruction.

Pour générer un tel nuage de sous-projectiles, la demande de brevet US2007/0034073 décrit une tête militaire pouvant être incorporée dans un projectile, un missile, une roquette, ou un véhicule. Dans cette solution, une cartouche est logée dans un tube de tir qui est rayé pour mettre en rotation la cartouche. Pour un projectile de moyen calibre gyrostabilisé, l'emploi d'une telle solution de mise en rotation de la cartouche est inutile. En outre cette solution n'est pas directement transposable à un projectile de moyen calibre de dimensions plus réduites et qui comporte une ogive balistique obturant un logement interne au projectile.

Le brevet US4706568 décrit une munition dispersant des marqueurs lumineux. Une telle munition n'a pas les contraintes de tir d'un projectile de moyen calibre gyrostabilisé. Ce brevet décrit des marqueurs emportés par des godets empilés formés de coquilles et séparés par des cloisons. L'ensemble des godets est placé dans un projectile porteur. La cloison du dernier godet est en appui sur un piston éjecteur. Ce document ne donne pas de solution permettant une mise en rotation du contenu des godets d'une façon solidaire du corps du projectile.

L'art antérieur le plus proche connu est celui décrit par le brevet US3954060. Dans ce brevet on expulse, en avant du corps d'un projectile, un empilement de fléchettes métalliques au moyen d'une charge pyrotechnique.

Préalablement à l'expulsion, l'ogive du projectile est fissurée et elle s'ouvre en pétales suite à l'action d'un autre dispositif pyrotechnique. Les sous-projectiles sont logés dans plusieurs godets monoblocs et fendus empilés les uns sur les autres depuis l'arrière du corps d'obus jusque dans l'ogive et liés en rotation les uns aux autres par des disques portant des indentations. Les godets ont un diamètre variable selon qu'ils sont placés dans le corps d'obus ou dans l'ogive. Un piston arrière est lié au corps d'obus par une rainure arrière engagée sur une dent solidaire du corps d'obus. Une telle solution a comme inconvénient de nécessiter une charge pyrotechnique conséquente pour fissurer l'ogive du projectile. De plus, rien ne garantit que les fléchettes sont entraînées en rotation avec les godets, ce qui expose le projectile à un risque de déstabilisation dû au balourd causé par les fléchettes non entraînées.

Il est complexe de maîtriser une découpe homogène de la matière formant l'ogive du projectile et l'utilisation de dispositifs pyrotechniques multiples est délicate. Il en résulte un projectile à l'ouverture complexe et peu fiable ne permettant pas de garantir la formation d'un nuage de sous-projectiles dense et homogène.

L'invention à pour but de simplifier et fiabiliser l'ouverture d'un tel projectile disperseur de sous-projectiles.

L'invention comporte comme autre avantage d'assurer un entrainement en rotation fiable de l'ensemble des composants du projectile gyrostabilisé.

Ainsi, l'invention a pour objet un projectile de moyen calibre gyrostabilisé comportant un corps creux emportant une charge utile formée d'un ensemble de sous-projectiles inertes et dispersables sur trajectoire, corps solidaire dans sa partie arrière d'un culot abritant une charge pyrotechnique qui est séparée des sous-projectiles par un piston pouvant se translater par rapport au corps de projectile pour pousser axialement les sous-projectiles hors du corps, projectile caractérisé en ce que le corps renferme un godet unique sensiblement cylindrique correspondant avec un alésage cylindrique interne au corps, godet formé de l'assemblage d'au moins deux secteurs indépendants les uns des autres et jointifs selon leurs bords parallèles à l'axe longitudinal du projectile, godet solidaire en rotation du corps et comportant un moyen d'entraînement en rotation des sous-projectiles, le godet comportant à son extrémité arrière un piston l'obturant et assurant la solidarisation en rotation du godet et du corps par l'intermédiaire d'une portion prismatique du piston, l'extrémité avant du godet étant obturée par une ogive solidaire de la partie avant du corps de projectile, la charge pyrotechnique placée derrière le piston étant dimensionnée pour fournir une poussée sur le piston qui pousse le godet et provoque la désolidarisation de l'ogive et du corps.

Selon un mode de réalisation de l'invention, le moyen de mise en rotation des sous projectiles comporte une section prismatique formée par l'intérieur des parois du godet.

Avantageusement, le piston est entraîné en rotation par le corps au moyen d'éléments d'entrainement qui sont régulièrement répartis sur la périphérie du piston et comportent au moins une clavette orientée parallèlement à l'axe du projectile, le logement de clavette étant débouchant au moins au niveau d'une face arrière du piston.

Selon une caractéristique de l'invention, chaque secteur du godet comporte au moins une dent par secteur pénétrant dans un logement correspondant de l'ogive et évitant ainsi le vrillage des secteurs du godet.

Avantageusement, la solidarisation en translation de l'ogive et du corps de projectile se fait par clipsage de l'ogive sur le corps de projectile.

La solidarisation en rotation de l'ogive et du corps de projectile pourra alors se faire par au moins un premier méplat sur le corps de projectile, premier méplat correspondant avec au moins un second méplat de l'ogive.

L'invention sera mieux comprise à la lecture de la description suivante, description faite en référence aux dessins annexés, dans lesquels :
La figure 1 représente une vue en coupe longitudinale d'un projectile selon l'invention.
La figure 2 représente une vue partielle en perspective de trois quarts avant d'un projectile selon l'invention.
La figure 3 représente une autre vue en perspective de trois quarts d'un projectile selon l'invention, l'ogive étant représentée séparée du reste du projectile.
La figure 4 représente une vue éclatée du projectile selon l'invention montrant l'éjection des sous-projectiles.

Selon la figure 1, un projectile 1 de moyen calibre comporte dans sa partie avant AV une ogive 2 solidaire d'un corps de projectile 3, lui-même solidaire d'un culot 4 en partie arrière AR du projectile 1. Le culot 4 porte une ceinture 15 entourant le projectile. Le corps de projectile 3 renferme un godet 5 sensiblement cylindrique correspondant avec un alésage cylindrique interne du corps de projectile 3. Le godet 5 contient un ensemble de sous-projectiles 6 inertes qui sont constitués ici par des billes 6 de tungstène (diamètre des billes compris entre 4 mm et 6 mm). Le godet 5 est obturé à chacune de ses extrémités. L'extrémité arrière est obturée par un piston 7 alors que l'extrémité avant est obturée par un appui sur l'ogive 2 du godet 5 et des sous-projectiles 6 qu'il renferme. Le godet 5 constitue une pièce unique s'étendant axialement du piston 7 à l'ogive 5 et il est formé de l'assemblage d'au moins deux secteurs 8 qui forment des parois 8a maintenant radialement en place les billes 6. Il y a ici six secteurs 8 régulièrement répartis angulairement autour de l'axe 12 du projectile.

Le piston 7 comporte des clavettes 10 correspondant chacune avec un logement 11 aménagé en partie dans le piston 7 et en partie dans le corps 3. Clavettes 10 et logements 11 sont répartis régulièrement autour du piston 7. Les clavettes 10 constituent des éléments d'entraînement en rotation du piston 7 par le corps 3.

Chaque logement 11 est pratiqué à la jonction entre l'intérieur du corps 3 de projectile et la circonférence du piston 7 et débouche vers l'arrière du piston 7. Chaque clavette 10 est orientée longitudinalement de manière à être sensiblement parallèle à l'axe longitudinal 12, qui est l'axe de rotation pour la gyrostabilisation du projectile 1.

Ainsi, le piston 7 est solidaire en rotation du corps 3 du projectile mais demeure libre en translation selon l'axe longitudinal 12 du projectile. Le culot 4 comporte une charge pyrotechnique 21 placée derrière le piston 7. Cette charge est activable via un dispositif d'allumage programmable 22 placé dans la partie arrière du culot 4.

Selon la figure 2, le projectile 1 est partiellement représenté, les sous-projectiles 6, le corps 3 de projectile et l'ogive 2 étant absents de la figure. Les secteurs 8 du godet 5, également partiellement représentés, sont indépendants les uns des autres et jointifs selon leurs bords parallèles à l'axe longitudinal 12 du projectile 1. Ces secteurs 8 comportent une face interne 8a sensiblement plane formant paroi alors que leur face externe présente une courbure telle que, réunis pour constituer le godet 5, les secteurs forment un cylindre.

Ce cylindre a un diamètre correspondant avec l'alésage interne du corps de projectile 3 visible à la figure 1. Il peut coulisser axialement sans difficulté dans le corps de projectile 3. Les secteurs 8 internes du godet 5 procurent à celui ci une section prismatique hexagonale 13.

Comme visible à la figure 1, le godet 5 contient les billes 6, la forme d'hexagone 13 permet l'entraînement en rotation des sous-projectiles 6 par le godet 5.

Le piston 7 comporte une portion prismatique 7a qui est à section hexagonale et qui correspond avec la section hexagonale 13 interne du godet 5. On notera que chacun des secteurs 8 formant le godet 5 comporte à son extrémité avant une dent 14. Comme décrit plus loin et visible à la figure 3, chaque dent 14 correspond avec un logement 16 pratiqué dans l'ogive 2 du projectile 1.

La mise en rotation pour la gyrostabilisation du projectile 1 est obtenue de la façon suivante :
Au départ du projectile 1, celui-ci est dans un tube d'arme rayé (tube et rayures non représentés). La ceinture 15 est engagée dans les rayures du tube. Une impulsion, imposée au projectile 1 par le départ du coup, imprime une rotation au culot 4 du fait de la prise de rayure par la ceinture 15. Celle ci étant solidaire du culot 4 entraine le culot 4 en rotation autour de l'axe 12 qui entraîne à son tour le corps 3 de projectile (corps de projectile 3 visible à la figure 1). Le corps 3 du projectile et le culot sont solidaires l'un de l'autre par vissage au niveau d'une portée 3a voisine des clavettes 10 (figure 1).

Par l'intermédiaire des clavettes 10, formant éléments d'entraînement en rotation 10, le piston 7 est entrainé par le corps 3 de projectile. La portion hexagonale 7a du piston 7 entraîne simultanément le godet 5 par l'intermédiaire de la forme hexagonale correspondante 13 de la section interne du godet 5.

Du fait de la section hexagonale 13 interne du godet 5, la répartition des billes se fait suivant un volume de section hexagonale correspondant avec la section interne 13 du godet 5. Cette section hexagonale 13 engendre un entrainement en rotation sans déplacement parasite des billes et simultanément à la rotation de l'ensemble du projectile 1.

Selon la figure 3, l'extrémité avant du corps 3 de projectile comporte une gorge 17 destinée à correspondre avec un bourrelet 18 de l'ogive 2 pour solidariser ogive 2 et corps 3 par clipsage. Au voisinage du bourrelet 18 et de la gorge 17 se situent des méplats 19 et 20 destinés à coopérer les uns avec les autres pour mettre en rotation l'ogive 2.

Le projectile 1 comporte dans son ogive 2 une série de logements 16 placés sur la face arrière 2a de celle ci. Ces logements 16 de l'ogive 2 sont destinés à recevoir les dents 14 de chacun des secteurs 8 du godet 5. Les dents 14 évitent le vrillage des secteurs 8 du godet 5 lors de l'accélération en rotation du projectile. Chaque secteur reste donc orienté parallèlement à l'axe 12 du projectile.

Selon la figure 4, le projectile 1 libère les sous-projectiles 6 sur trajectoire de la manière suivante:
La charge pyrotechnique 21 est activée par la programmation chronométrique de l'allumage 22. La pression des gaz générée par la charge pyrotechnique pousse le piston 7 vers l'avant du projectile, poussant ainsi le godet 5 dans le corps 3 de projectile avec lequel il est ajusté pour éviter toute fuite de pression. Les secteurs 8 du godet 5 qui sont en appui sur un épaulement 7b du piston 7 sont donc poussés vers l'avant du projectile 1.

L'extrémité avant du godet 5 pousse donc l'ogive 2 qui est alors déclipsée du corps de projectile 1. Les parois 8a des secteurs 8 du godet 5 ainsi que le piston 7 et les billes 6 sont projetés à l'extérieur du corps 3 de projectile vers l'avant du projectile 1.

Sous l'action de la force centrifuge et des forces aérodynamiques, le godet 5 s'ouvre de manière homogène en libérant rapidement les secteurs 8 qui sont projetés au loin de la zone d'expansion des billes 6.

L'énergie de poussée fournie par la charge pyrotechnique permet la dispersion d'un nuage dense de billes 6 à une vitesse supérieure à la vitesse longitudinale du projectile 1 et selon un cône d'angle au sommet α.

Selon une variante non représentée, la charge utile contenue dans le godet pourra être composée de colonnes parallèles entre elles et formées chacune de l'empilage de cylindres de tungstène. Selon une autre variante non représentée, le godet 5 pourra ne comporter que deux secteurs 8, l'entraînement des sous projectiles se faisant toujours par le biais d'une forme prismatique pratiquée dans le godet.

## Revendications

1. Projectile (1) de moyen calibre gyrostabilisé comportant un corps (3) creux emportant une charge utile formée d'un ensemble de sous-projectiles (6) inertes et dispersables sur trajectoire, corps (3) solidaire dans sa partie arrière d'un culot (4) abritant une charge pyrotechnique (21) qui est séparée des sous-projectiles (6) par un piston (7) pouvant se translater par rapport au corps (3) de projectile pour pousser axialement les sous-projectiles (6) hors du corps, projectile (1) **caractérisé en ce que** le corps (3) renferme un godet (5) unique sensiblement cylindrique correspondant avec un alésage cylindrique interne au corps, godet (5) formé de l'assemblage d'au moins deux secteurs (8), indépendants les uns des autres et jointifs selon leurs bords parallèles à l'axe longitudinal du projectile (1), godet (5) solidaire en rotation du corps (3) et comportant un moyen d'entraînement (13) en rotation des sous-projectiles, le godet (5) comportant à son extrémité arrière un piston (7) l'obturant et assurant la solidarisation en rotation du godet (5) et du corps (3) par l'intermédiaire d'une portion prismatique (7a) du piston (7), l'extrémité avant du godet (5) étant obturée par une ogive (2) solidaire de la partie avant du corps de projectile, la charge pyrotechnique (21) placée derrière le piston (7) étant dimensionnée pour fournir une poussée sur le piston (7) qui pousse le godet (5) et provoque la désolidarisation de l'ogive (2) et du corps (3).

2. Projectile (1) gyrostabilisé selon la revendication 1, **caractérisé en ce que** le moyen de mise en rotation (13) des sous-projectiles (6) comporte une section prismatique (13) formée par l'intérieur des parois (8a) du godet (5).

3. Projectile (1) gyrostabilisé selon une des revendications 1 ou 2, **caractérisé en ce que** le piston (7) est entraîné en rotation par le corps (3) au moyen d'éléments d'entrainement (10) qui sont régulièrement répartis sur la périphérie du piston (7) et comportent au moins une clavette (10) orientée parallèlement à l'axe du projectile (1), le logement (11) de clavette étant débouchant au moins au niveau d'une face arrière du piston (7).

4. Projectile (1) gyrostabilisé selon une des revendications 1 à 3, **caractérisé en ce que** chaque secteur (8) du godet (5) comporte au moins une dent (14) par secteur (8) pénétrant dans un logement (16) correspondant de l'ogive (2) et évitant ainsi le vrillage des secteurs (8) du godet (5).

5. Projectile (1) gyrostabilisé selon la revendication 4, **caractérisé en ce que** la solidarisation en translation de l'ogive (2) et du corps (3) de projectile se fait par clipsage de l'ogive (2) sur le corps de projectile (3).

6. Projectile (1) gyrostabilisé selon la revendication 5, **caractérisé en ce que** la solidarisation en rotation de l'ogive (2) et du corps (3) de projectile se fait par au moins un premier méplat (20) sur le corps (3) de projectile, premier méplat (20) correspondant avec au moins un second méplat (19) de l'ogive.

## Patentansprüche

1. Drallstabilisiertes Geschoss (1) mittleren Kalibers mit einem hohlen Körper (3), der eine Nutzlast befördert, die aus einem Satz von Tochtergeschossen gebildet (6) ist, die träg und auf der Flugbahn dispergierbar sind, wobei der Körper (3) in seinem hinteren Teil mit einem Sockel (4) verbunden ist, der eine pyrotechnische Ladung (21) abschirmt, die von den Tochtergeschossen (6) durch einen Kolben (7) getrennt ist, der sich im Verhältnis zum Körper (3) des Geschosses verschieben kann, um die Tochtergeschosse (6) axial aus dem Körper zu schieben, wobei das Geschoss (1) **dadurch gekennzeichnet ist, dass** der Körper (3) eine einzige im wesentlichen zylindrische Schale (5) enthält, die mit einer zylindrischen Bohrung im Körper entspricht, wobei die Schale (5) aus dem Zusammenbau von mindestens zwei Sektoren (8) gebildet ist, die unabhängig voneinander und gemäß ihren Rändern, die parallel sind, zur Längsachse des Geschosses (1) aneinandergesetzt sind, wobei die Schale (5) fest in Drehung mit dem Körper (3) ist und ein Mittel (13) umfasst, das die Tochtergeschosse in Drehung antreibt, wobei die Schale (5) an seinem Hinterende einen Kolben (7) umfasst, der sie verschließt und die rotierende feste Verbindung der Schale (5) und des Körpers (3) mittels eines Prismaabschnitts (7a) des Kolbens (7) sichert, wobei das Vorderende der Schale (5) von einem Sprengkopf (2) verschlossen ist, der mit dem Vorderteil des Geschosskörpers verbunden ist, wobei die pyrotechnische Ladung (21) hinter dem Kolben (7) platziert und so dimensioniert ist, dass sie dem Kolben (7) einen Schub erteilt, der die Schale (5) schiebt und die Entkopplung des Sprengkopfs (2) und des Körpers (3) bewirkt.

2. Drallstabilisiertes Geschoss (1) nach Anspruch 1, **gekennzeichnet dadurch, dass** das Rotationsmittel (13) für die Tochtergeschosse (6) einen Prismaabschnitt (13) umfasst, der durch das Innere der Wände (8a) der Schale (5) gebildet wird.

3. Drallstabilisiertes Geschoss (1) nach einem der Ansprüche 1 oder 2, **gekennzeichnet dadurch, dass** der Kolben (7) durch den Körper (3) mittels Antriebselemente (10) in Rotation versetzt wird, die regelmäßig auf dem Umfang des Kolbens (7) verteilt sind und mindestens einen Keil (10) umfassen, der parallel zur Achse des Geschosses (1) orientiert ist, wobei die Aufnahme (11) für den Keil mindestens auf Höhe einer Rückseite des Kolbens (7) mündet.

4. Drallstabilisiertes Geschoss (1) nach einem der Ansprüche 1 bis 3, **gekennzeichnet dadurch, dass** jeder Abschnitt (8) der Schale (5) mindestens einen Zahn (14) pro Abschnitt (8) umfasst, der in eine entsprechende Aufnahme (16) des Sprengkopfs (2) eindringt und so den Drall der Abschnitte (8) der Schale (5) vermeidet.

5. Drallstabilisiertes Geschoss (1) nach Anspruch 4, **gekennzeichnet dadurch, dass** die verschiebbare feste Verbindung des Sprengkopfs (2) und des Körpers (3) des Geschosses durch Clipsen des Sprengkopfs (2) auf den Geschosskörper (3) erfolgt.

6. Drallstabilisiertes Geschoss (1) nach Anspruch 5, **gekennzeichnet dadurch, dass** die rotierende feste Verbindung des Sprengkopfs (2) und des Körpers (3) des Geschosses durch mindestens eine erste Fläche (20) auf dem Körper (3) des Geschosses erfolgt, wobei die erste Fläche (20) mindestens einer zweiten Fläche (19) des Sprengkopfs entspricht.

## Claims

1. A gyrostabilized medium calibre projectile (1) comprising a hollow body (3) carrying a payload formed by a set of sub-projectiles (6) that are inert and can be dispersed on trajectory, the body (3) being integral in its rear part with a base (4) housing a pyrotechnic charge (21) which is separated from the sub-projectiles (6) by a piston (7) translatable with respect to the projectile body (3) for axially pushing the sub-projectiles (6) out of the body, the projectile (1) being **characterized in that** the body (3) encloses a single substantially cylindrical cup (5) corresponding with a cylindrical bore inside the body, the cup (5) being formed by the assembly of at least two sectors (8), independent from each other and joined along the edges thereof parallel to the longitudinal axis of the projectile (1), the cup (5) being rotatably integral with the body (3) and comprising a means (13) for rotatably driving the sub-projectiles, the cup (5) comprising at its rear end a piston (7) closing it and allowing the cup (5) and the body (3) to be rotatably made integral with each other via a prismatic portion (7a) of the piston (7), the front end of the cup (5) being closed by a warhead (2) integral with the front part of the projectile body, the pyrotechnic charge (21) arranged behind the piston (7) being sized for providing a thrust on the piston (7) which pushes the cup (5) and causes the separation of the warhead (2) and the body (3).

2. The gyrostabilized projectile (1) according to claim 1, **characterized in that** the means (13) for rotating the sub-projectiles (6) has a prismatic section (13) formed by the interior of the walls (8a) of the cup (5).

3. The gyrostabilized projectile (1) according to one of claims 1 or 2, **characterized in that** the piston (7) is rotatably driven by the body (3) by means of driving members (10) which are regularly distributed on the periphery of the piston (7) and have at least one key (10) directed parallel to the axis of the projectile (1), the keyway (11) opening at least at a rear face of the piston (7).

4. The gyrostabilized projectile (1) according to one of claims 1 to 3, **characterized in that** each sector (8) of the cup (5) has at least one tooth (14) per sector (8) penetrating in a corresponding housing (16) of the warhead (2) and thus avoiding the twisting of the sectors (8) of the cup (5).

5. The gyrostabilized projectile (1) according to claim 4, **characterized in that** the connection in translation of the warhead (2) and the projectile body (3) is done by clipage of the warhead (2) on the projectile body (3).

6. The gyrostabilized projectile (1) according to claim 5, **characterized in that** the connection in rotation of the warhead (2) and the projectile body (3) is done by at least a first flat (20) on the projectile body (3), the first flat (20) corresponding with at least one second flat (19) of the warhead.
